# EUROPÄISCHE PATENTSCHRIFT

(11) **EP 2 348 249 B1**
(45) Veröffentlichungstag und Bekanntmachung des Hinweises auf die Patenterteilung: **26.07.2017**
(21) Anmeldenummer: 10014728.9
(22) Anmeldetag: 18.11.2010
(51) Int. Cl.: F21Y 115/10, F21V 21/04, F21V 23/04, F21V 3/00, F21S 8/02, F21V 21/30, H01H 9/18, H01H 23/02

(54) **Unterputz-LED-Leuchte**
Built-in LED
Lampe à DEL encastrée

(30) Priorität: 23.01.2010 DE 102010005506
(43) Veröffentlichungstag der Anmeldung: 27.07.2011
(73) Patentinhaber: ABB AG, 68309 Mannheim (DE)
(72) Erfinder: Gerrath, Volker, 58791 Werdohl-Eveking (DE); Diehl, Sven, Dipl.-Ing., 57078 Siegen (DE); Zapp, Robert, Dipl.-Ing., 58579 Schalksmühle (DE); Lange, Manfred, Dipl.-Ing., 44229 Dortmund (DE)

(56) Entgegenhaltungen:
- EP-A2- 1 477 726
- WO-A1-2006/126975
- DE-B3-102007 001 850
- DE-B3-102007 045 578
- DE-U1- 20 101 295
- US-A1- 2009 189 542

## Beschreibung

Die Erfindung betrifft eine Unterputz-LED-Leuchte für den Einbau in eine handelsübliche,UP-Gerätedose (insbesondere nach DIN 49073).

Aus der DE 201 01 295 ist eine Beleuchtungseinrichtung zum Betrieb an einem Wechselspannungsnetz bekannt, welche jedoch nicht wie ein herkömmlicher Installationsschalter schaltbar ist.

Aus der DE 203 13 428 U1 ist eine aus einer Montageplatte, einer mit Leuchtdioden und gegebenenfalls weiteren elektronischen Bauteilen bestückten, Leiterplatte, mit Stromzuführungsleitungen, einer Lichtverteilungsscheibe und einem Blendrahmen mit einer Lichtaustrittsöffnung bestehende Leuchte bekannt. Die Stromzuführungsleitungen sind zu einer im Wesentlichen hinter der Leuchte angeordneten Anschlussdose geführt, in der ein an das Stromnetz anschließbarer Transformator angeordnet ist. Es können die Anschlussleitungen mehrerer Leuchten hinter einem Wandbelag (Fliesen, Fliesenspiegel) zu einer zentralen Anschlussstelle geführt sein, an der eine Niederspannungsquelle (Trafo) installiert ist.

Aus der DE 10 2007 001 850 B3 ist ein Installationsschalter oder-taster mit Gerätesockel, Wippe und Beleuchtung bekannt, wobei ein Lichtleiter an der Rückseite der Wippe angeordnet ist und wobei im Gerätesockel ein Lampenhalter mit einer Lampe angeordnet ist, deren Licht in eine Lichteintrittsfläche des Lichtleiters strahlt. Die Wippe weist an ihrer bei montiertem Installationsschälter oder -taster vorzugsweise in Richtung Fußboden weisenden Seitenkante eine Lichtaustrittsöffnung auf, welche eine Lichtaustrittsfläche des Lichtleiters aufnimmt, so dass der unterhalb des montierten Installationsschalters oder -tasters befindliche Fußboden erhellt wird. Bei Ausführung als Installationsschalter mit zwei unterschiedlichen Stellungen der Wippe wird die Lampe lediglich in der Ausschalt-Stellung der Wippe eingeschaltet, während die Lampe in der Einschalt-Stellung der Wippe ausgeschaltet bleibt. Zwar strahlt die Lichtaustrittsöffnung vorzugsweise in Richtung Fußboden, alternativ kann der Installationsschalter oder taster jedoch auch um 180° gedreht montiert werden, so dass die Lichtaustrittsöffnung in Richtung Decke strahlt, was bei einer sehr hellen, vorzugsweise weißen Decke zur Reflexion des abgestrahlten Lichts führt, wodurch die gewünschte Fußbodenbeleuchtung realisiert wird.

Der Erfindung liegt die Aufgabe zugrunde, eine Unterputz-LED-Leuchte anzugeben, die wie ein herkömmlicher Installationsschalter oder-taster schaltbar ist.

Diese Aufgabe wird erfindungsgemäß gelöst durch eine Unterputz-LED-Leuchte für den elektrischen und mechanischen Anschluss in einer handelsüblichen UP-Gerätedose
- mit einem Gerätesockel, welcher einen Konverter zur Versorgung eines LED-Leuchtmittels inklusive Anschlusseinheit für 230V-Netzleitungen sowie einen 230V-Schaltapparat inklusive Schaltapparat-Betätigung aufweist und
- mit einem zentralen Leuchtelement, wobei das LED-Leuchtmittel im Leucht-element integriert ist.

Vorzugsweise ist dabei der 230V-Schaltapparat durch Druck auf das Leuchtelement derart beaufschlagbar, dass das LED-Leuchtmittel eingeschaltet / ausgeschaltet wird. Die mit der Erfindung erzielbaren Vorteile bestehen insbesondere darin, dass im AUS-Zustand der Unterputz-LED-Leuchte keinerlei Stand-by-Verluste auftreten. Die Unterputz-LED-Leuchte weist ein Leuchtelement als "Zentralscheibe" oder innerhalb einer Zentralscheibe und einen Abdeckrahmen auf, so dass eine formschöne Einbindung / Integration in ein Installationsgeräte-Programm respektive Schalter- und Steckdosenprogramm sowie eine Kombination mit weiteren Geräten, beispielsweise Schaltern / Tastern / Dimmern / Steckdosen dieses Schalter- und Steckdosenprogramms möglich ist. Dabei können bei ein und demselben Gerätesockel je nach Wahl unterschiedliche Leuchtelemente verwendet werden. Der im Gerätesockel integrierte 230V-Schaltapparat ist sehr robust, so dass eine hohe Lebensdauer auch bei sehr vielen Schaltvorgängen sichergestellt ist. Vorteilhaft können unter Einsatz des gleichen Gerätesockels entweder schaltbare und nicht schaltbare Unterputz-LED-Leuchten realisiert werden.

Vorteilhafte Ausgestaltungen der Erfindung sind in den Unteransprüchen gekennzeichnet.

Die Erfindung wird nachstehend an Hand der in der Zeichnung dargestellten Ausführungsbeispiele erläutert. Es zeigen:
- Fig. 1: einen seitlichen Schnitt durch eine Unterputz-LED-Leuchte erster Ausführungsform,
- Fig. 2: eine perspektivische Sicht auf eine Unterputz-LED-Leuchte erster Ausführungsform in Form einer "Explosionszeichnung",
- Fig. 3: einen seitlichen Schnitt durch eine Unterputz-LED-Leuchte zweiter Ausführungsform,
- Fig. 4: eine perspektivische Sicht auf eine Unterputz-LED-Leuchte zweiter Ausführungsform in Form einer "Explosionszeichnung",
- Fig. 5: einen seitlichen Schnitt durch eine Unterputz-LED-Leuchte zweiter Ausführungsform bei geschwenktem Leucht-Element,
- Fig. 6: einen seitlichen Schnitt durch eine Unterputz-LED-Leuchte dritter Ausführungsform,
- Fig. 7: eine perspektivische Sicht auf eine Unterputz-LED-Leuchte dritter Ausführungsform in Form einer "Explosionszeichnung",
- Fig. 8: eine Prinzipskizze zur elektrischen Verschaltung der Unterputz-LED-Leuchte.

In Fig. 1 ist ein seitlicher Schnitt durch eine Unterputz-LED-Leuchte erster Ausführungsform dargestellt. Die Unterputz-LED-Leuchte 1 besteht dabei aus folgenden Hauptkomponenten:
- einem Gerätesockel 5 inklusive Tragring 6, Konverter (Netzteil, LED-Treiber), Steuer-/Regeleinrichtung hierzu, Anschlusseinheit für 230V-Netzleitungen und 230V-Schaltapparat 8, wie Ein/Aus-Schalter oder Parallelhub-Taster,
- einem Leuchtelement 11 in Form einer Wippe oder eines Tasters, welches eine vorzugsweise auf einer Leiterplatte aufgebaute LED-Baugruppe 14 aufweist und
- einem Abdeckrahmen 20.

Das Leuchtelement 11 weist einen seitlichen Lichtauslass 12 mit stirnseitiger optischer Linse 16 und dahinter angeordnetem LED-Leuchtmittel 15 auf. Ein thermisch unmittelbar mit dem LED-Leuchtmittel 15 kontaktierter Kühlkörper 17 dient zur Abfuhr der während des Betriebes vom LED-Leuchtmittel 15 erzeugten Wärmeenergie. Zweckmäßig sind optische Linse 16, LED-Leuchtmittel 15 und Kühlkörper 17 auf der Leiterplatte der LED-Baugruppe 14 installiert.

Der leerlauf- und kurzschlussfeste Konverter liefert auf seiner Sekundärseite einen Konstant-Gleichstrom, z. B. 350 mA, für die Speisung des LED-Leuchtmittels. Der 230V-Schaltapparat 8 weist eine Schaltapparat-Betätigung 7 auf, auf die ein Stößel 13 des Leuchtelements 11 einwirkt. Zusätzlich kann ein Öffnungs-/Verriegelungssystem 9, beispielsweise eine Push-Push-Mechanik, im Gerätesockel 5 eingebaut sein, um derart eine definierte, eindeutige Position des Leuchtelements 11 sowohl im EIN-Zustand als auch im AUS-Zustand der Unterputz-LED-Leuchte 1 vorzugeben.

Von wesentlicher Bedeutung ist es, dass der 230V-Schaltapparat 8 die Verbindung zwischen der Anschlusseinheit für 230V-Netzleitungen und dem Primäranschluss des Konverters schaltet, wodurch die Unterputz-LED-Leuchte im AUS-Zustand vorteilhaft keinerlei Stand-by-Verluste verursacht.

In Fig. 2 ist eine perspektivische Sicht auf eine Unterputz-LED-Leuchte 1 erster Ausführungsform in Form einer "Explosionszeichnung" dargestellt. Es ist der zum Einbau in eine handelsübliche UP-Gerätedose nach DIN 49073 geeignete Gerätesockel 5 mit Tragring 6, Schaltapparat-Betätigung 7 und Öffnungs-/Verriegetungssystem, der Abdeckrahmen 20, die LED-Baugruppe 14 mit optischer Linse 16, LED-Leuchtmittel 15, Kühlkörper 17 und Führungs-/Halteelementen 18 sowie das Leuchtelement 11 mit Lichtauslass 12 zu erkennen. Die Führungs-/Halteelemente 18 greifen arretierend in korrespondierende Ausnehmungen des Tragrings 6 ein, wobei in Abhängigkeit der Gestaltung dieser Führungs-/Halteelemente 18 eine Beweglichkeit innerhalb festgelegter Endpositionen ermöglicht ist.

In Fig. 3 ist ein seitlicher Schnitt durch eine Unterputz-LED-Leuchte zweiter Ausführungsform dargestellt. Bei dieser Variante der Unterputz-LED-Leuchte 2 wird eine Zentralscheibe 23 inklusive einem darin angeordnetem Leuchtelement 22 verwendet, bei welchem das LED-Leuchtmittel 15 nicht in unmittelbarer Nähe des Lichtauslasses angeordnet ist, sondern beispielsweise an der dem Lichtauslass entgegengesetzten Stirnwand. Dementsprechend ist auch der Kühlkörper 17 inklusive seiner Position unterschiedlich gestaltet. Der Gerätesockel 5 mit Tragring 6, 230V-Schaltapparat 8 inklusive Schaltapparat-Betätigung 7 und Öffnungs-Nerriegelungssystem 9 ist wiederum wie vorstehend zur Unterputz-LED-Leuchte 1 ausgeführt, desgleichen auch der die Zentralscheibe 23 umschließende Abdeckrahmen 20.

Wie zu erkennen ist, greift ein mit dem Leuchtelement 22 verbundener Haltestift 10 arretierend in das Öffnungs-Nerriegelungssystem 9 ein, wodurch gewährleistet ist, dass das Leuchtelement 22 dauerhaft gegen die Schaltapparat-Betätigung 7 presst, um das LED-Leuchtmittel derart im Ausschalt-Zustand zu halten. Ein kurzer Druck auf das Leuchtelement 22 genügt, um das Öffiungs-Nerriegelungssystem 9 zu entriegeln. Das Leuchtelement 22 wird durch die Federkraft der Schaltapparat-Betätigung 7 und gegebenenfalls zusätzlich oder alternativ durch Federkraft des Öffnungs-Nerriegelungssystems 9 in die ausgeschwenkte Position gedrückt, in welcher das LED-Leuchtmittel eingeschaltet ist.

In Fig. 4 ist eine perspektivische Sicht auf eine Unterputz-LED-Leuchte zweiter Ausführungsform in Form einer "Explosionszeichnung" dargestellt. Es sind der Gerätesockel 5 mit Tragring 6, Schaltapparat-Betätigung 7 und Öffnungs-Nerriegelungssystem 9, der Abdeckrahmen 20 und die Zentralscheibe 23 mit dem Leuchtelement 22 zu erkennen, wobei die Zentralscheibe 23 mit Führungs-/Halteelementen 18 zur Verankerung in korrespondierenden Ausnehmungen im Tragring 6 der Unterputz-LED-Leuchte 2 versehen ist.

Fig. 5 ist ein seitlicher Schnitt durch eine Unterputz-LED-Leuchte zweiter Ausführungsform bei geschwenktem Leucht-Element dargestellt. Der Haltestift 10 ist nicht in Eingriff mit dem Öffnungs-Nerriegelungssystem 9. Es ist zu erkennen, dass durch Vorgabe / Einstellung des Schwenkwinkels zwischen Leuchtelement 22 und Zentralscheibe 23 das vom LED-Leuchtmittel 15 erzeugte Licht in gewünschter Weise ausgerichtet werden kann. Das Leuchtelement 22 und der im Gerätesockel 5 befindliche 230V-Schaltapparat 8 inklusive Schaltapparat-Betätigung 7 wirken derart zusammen, dass das LED-Leuchtmittel 15 bei ausgeschwenktem Leuchtelement 22 eingeschaltet und bei in die Zentralscheibe 23 eingeschwenktem Leuchtelement 22 (der Aus-Stellung respektive Neutralstellung) ausgeschaltet ist.

In Fig. 6 ist ein seitlicher Schnitt durch eine Unterputz-LED-Leuchte dritter Ausführungsform dargestellt. Das Besondere dieser dritten Ausführungsform der Unterputz-LED-Leuchte 3 besteht darin, dass das hier zum Einsatz kommende Leuchtelement 24 neben einem LED-Leuchtmittel 26 mit einem zur Wärmeabfuhr dienenden Kühlkörper 27 einen relativ großvolumig ausgebildeten lichtdurchlässigen Abschnitt 25 aufweist, welcher sowohl einen seitlichen als auch einen fronseitigen Lichtauslass ermöglicht. Der lichtdurchlässige Abschnitt 25 ist vorzugsweise in Form eines "Acrylquaders" ausgebildet. Der im Gerätesockel 5 befindliche 230V-Schaltapparat 8 ist vorzugsweise als Parallelhub-Taster ausgebildet, so dass das Einschalten / Ausschalten des LED-Leuchtmittels 26 im Zusammenwirken mit der Schaltapparat-Betätigung 7 und dem Öffnungs-/Verriegelungssystem 9 durch kurzen Druck auf das Leuchtelement 24 und dabei senkrechter Bewegung des Leuchtelements 24 zum Gerätesockel 5 hin erfolgen kann. Diese Variante bietet zudem die Mögüchkeit, den Acrylquader in Form eines austauschbaren "Designelements" auszubilden und in unterschiedlichen Farbvarianten bereitzustellen. Der lichtdurchlässige Abschnitt 25 wird von einem Abdeckrahmen 20 umschlossen.

Selbstverständlich ist es in Abwandlung der Erläuterungen zu Figur 6 auch möglich, eine Unterputz-LED-Leuchte unter Verwendung des Gerätesockels 5 zur Verfügung zu stellen, bei welcher die Schaltfunktion nicht realisiert ist und bei welcher die Unterputz-LED-Leuchte mit separatem Schalter geschaltet wird, d. h. die schaltbare und die nicht schaltbare Ausführungsform basieren auf dem gleichen Gerätessockel 5.

In Fig. 7 ist eine perspektivische Sicht auf eine Unterputz-LED-Leuchte dritter Ausführungsform in Form einer "Explosionszeichnung" dargestellt. Es sind die drei Haupt-Baukomponenten
- Gerätesockel 5 mit Tragring 6, Schaltapparat-Betätigung 7, Öffnungs-Nerriegelungssystem 9,
- Abdeckrahmen 20 und
- Leuchtelement 24 mit Führungs-/Halteelementen 28 zum Eingriff in korrespondierende Ausnehmungen im Tragring 6
der Unterputz-LED-Leuchte 3 zu erkennen. Die Führungs-/Halteelemente 28 erlauben einerseits die erforderliche Bewegung senkrecht zur vom Tragring 6 aufgespannten Ebene und begrenzen andererseits diese Bewegung.

Alternativ kann bei den vorstehenden Ausführungsbeispielen an Stelle der beiden Baukomponenten "230V-Schaltapparat 8 + Öffnungs-/Verriegelungssystem 9" auch ein 230V-Schaltapparat zum Einsatz gelangen, bei welchem ein solches Öffnungs-Nerriegelungssystem bereits integriert ist, so dass bei einer solchen Ausführungsform ein separates Öffnungs-/Verriegelungssystem 9 entbehrlich ist.

Wie bereits aus den vorstehenden Ausführungen ersichtlich ist, können bei allen unterschiedlichen Ausführungsformen der Unterputz-LED-Leuchte 1, 2, 3 stets ein und derselbe Gerätesockel 5 und derselbe Abdeckrahmen 20 verwendet werden, während die unterschiedliche Ausprägung der gewünschten Beleuchtung selbst durch Auswahl eines bestimmten der zur Verfügung stehenden Leuchtelemente in vielfältiger Art und Weise und im Sinne eines Baukastensystems, bestehend aus einem Gerätesockel 5 und drei unterschiedlichen Varianten von Leuchtelementen 11, 22, 24 realisiert wird:
- Leuchtelement 11 in Form einer Schaltwippe mit seitlichem Lichtauslass,
- Leuchtelement 22 in Form eines klappbaren Deckels mit vorwiegend seitlichem Lichtauslass,
- Leuchtelement 24 in Form eines "Acrylquaders" (Polymethylmethacrylat) mit sowohl seitlichem als auch frontseitigem Lichtauslass.

In Abhängigkeit des konkret vorliegenden Einsatzfalles - beispielsweise Fußbodenbeleuchtung mit gerichtetem Lichtaustritt oder Allgemeinbeleuchtung mit nach mehreren Richtungen gewünschtem Lichtaustritt - wird eines der unterschiedlichen Leuchtelemente 11, 22, 24 verwendet. Die Stromversorgung des im Leuchtelement 11, 22, 24 befindlichen LED-Leuchtmittels erfolgt durch ein Kontaktierungssystem oder ein Leitungssystem zwischen LED-Leuchtmittel und Gerätesockel 5.

Selbstverständlich können der Abdeckrahmen 20 und gegebenenfalls die Zentralscheibe aus einer Vielzahl unterschiedlicher Steckdosen/Schalter-Programme ausgewählt werden.

In Fig. 8 ist abschließend eine Prinzipskizze zur elektrischen Verschaltung der Unterputz-LED-Leuchte dargestellt. Es ist der Gerätesockel 5 mit seinen Baukomponenten Anschlusseinheit 30, 230V-Schaltapparat 8 und Konverter 31 gezeigt. An die Anschlusseinheit 30 ist einerseits die 230V-Netzleitung 29, andererseits der 230V-Schaltapparat 8 angeschlossen. Eine Schaltung des 230V-Schaltapparats 8 wird durch Druck auf die Schaltapparat-Betätigung 7 mittels des Leuchtelements 11 oder 22 oder 24 bewirkt. Bei eingeschaltetem 230V-Schaltapparat 8 wird der Primäranschluss des Konverters 31 mit 230V-Wechselspannung beaufschlagt, worauf der Konverter 31 sekundärseitig das LED-Leuchtmittel 15 oder 26 speist.

### Bezugszeichenliste

- 1: Unterputz-LED-Leuchte, erste Ausführungsform
- 2: Unterputz-LED-Leuchte, zweite Ausführungsform
- 3: Unterputz-LED-Leuchte, dritte Ausführungsform
- 4: -
- 5: Gerätesockel inklusive Konverter (Netzteil, LED-Treiber), Steuer-/Regeleinrichtung, Anschlusseinheit für 230V-Netzleitungen und 230V-Schaltapparat
- 6: Tragring
- 7: Schaltapparat-Betätigung
- 8: 230V-Schaltapparat, wie Ein/Aus-Schalter oder Parallelhub-Taster
- 9: Offnungs-/Verriegeiungssystem, Push-Push-Mechanik
- 10: Haltestift
- 11: Leuchtelement (in Form einer Wippe oder Tasters)
- 12: seitlicher Lichtauslass
- 13: Stößel
- 14: LED-Baugruppe, auf einer Leiterplatte aufgebaut
- 15: LED-Leuchtmittel
- 16: optische Linse
- 17: Kühlkörper
- 18: Führungs-/Halteelemente
- 19: -
- 20: Abdeckrahmen
- 21: -
- 22: Leuchtelement (in Form einer klappbaren Deckels)
- 23: Zentralscheibe
- 24: Leuchtelement (mit seitlichem und frontseitigem Lichtauslass)
- 25: lichtdurchlässiger Abschnitt ("Acrylquader")
- 26: LED-Leuchtmittel
- 27: Kühlkörper
- 28: Führungs-/Halteelemente
- 29: 230V-Netzleitung
- 30: Anschlusseinheit
- 31: Konverter

## Patentansprüche

1. Unterputz-LED-Leuchte (1, 2, 3) für den elektrischen und mechanischen Anschluss in einer handelsüblichen UP-Gerätedose,
- mit einer Zentralscheibe (23) und einen Abdeckrahmen (20),
- mit einem Gerätesockel (5), welcher einen Konverter mit Netzteil, LED-Treiber und Steuer-/Regeleinrichtung hierzu zur Versorgung eines LED-Leuchtmittels (15, 26) inklusive Anschlusseinheit für 230V-Netzleitungen sowie einen 230V-Schaltapparat (8) inklusive Schaltapparat-Betätigung (7) aufweist, und
- mit einem zentralen Leuchtelement (22), wobei das LED-Leuchtmittel (15, 26) im Leuchtelement (22) integriert ist,
- wobei der leerlauf- und kurzschlussfeste Konverter auf seiner Sekundärseite einen Konstant-Gleichstrom für die Speisung des LED-Leuchtmittels liefert, und
- das Leuchtelement (22) für die Ausrichtung des Lichtauslasses schwenkbar innerhalb der Zentralscheibe (23) gelagert ist.

2. Unterputz-LED-Leuchte (1, 2, 3) nach Anspruch 1, **dadurch gekennzeichnet, dass** das Leuchtelement (22) gleichzeitig ein Betätigungselement für den 230V-Schaltapparatat ist und der 230V-Schaltapparat (8) durch Druck auf das Leuchtelement (22) derart beaufschlagbar ist, dass das LED-Leuchtmittel (15, 26) eingeschaltet / ausgeschaltet wird.

3. Unterputz-LED-Leuchte (1, 2, 3) nach Anspruch 1 oder 2, **dadurch gekennzeichnet, dass** der 230V-Schaltapparat (8) als Ein/Aus-Schalter ausgebildet ist.

4. Unterputz-LED-Leuchte (1, 2, 3) nach Anspruch 1 oder 2, **dadurch gekennzeichnet, dass** der 230V-Schaltapparat (8) als Parallelhubtaster ausgebildet ist.

5. Unterputz-LED-Leuchte (1, 2, 3) nach einem der vorstehenden Ansprüche, **dadurch gekennzeichnet dass** das LED-Leuchtmittel (15, 26) thermisch mit einem im Leuchtelement (22) integrierten Kühlkörper (17, 27) in Kontakt steht.

6. Unterputz-LED-Leuchte (1, 2, 3) nach einem der vorstehenden Ansprüche, **dadurch gekennzeichnet dass** der Gerätesockel (5) ein Öffnungs-/Verriegelungssystem (9) zur Unterstützung der vom 230V-Schaltapparat (8) ausgeübten Funktion aufweist.

## Claims

1. Flush-mounted LED luminaire (1, 2, 3) for electrical and mechanical connection in a commercially available flush-mounted device box,
- comprising a central plate (23) and a covering frame (20),
- comprising a device base (5) having a converter with power supply unit, LED driver and control/regulating device therefor for supplying an LED illuminant (15, 26) including connection unit for 230 V mains lines and also a 230 V switching apparatus (8) including switching apparatus actuation arrangement (7), and
- comprising a central luminous element (22), wherein the LED illuminant (15, 26) is integrated in the luminous element (22),
- wherein the open-circuit- and short-circuit-proof converter delivers on its secondary side a constant DC current for feeding the LED illuminant, and
- the luminous element (22) is mounted pivotably within the central plate (23) for the alignment of the light outlet.

2. Flush-mounted LED luminaire (1, 2, 3) according to Claim 1, **characterized in that** the luminous element (22) is simultaneously an actuation element for the 230 V switching apparatus and, by means of pressure on the luminous element (22), the 230 V switching apparatus (8) can be acted on in such a way that the LED illuminant (15, 26) is switched on/switched off.

3. Flush-mounted LED luminaire (1, 2, 3) according to Claim 1 or 2, **characterized in that** the 230 V switching apparatus (8) is embodied as an on/off switch.

4. Flush-mounted LED luminaire (1, 2, 3) according to Claim 1 or 2, **characterized in that** the 230 V switching apparatus (8) is embodied as a parallel stroke pushbutton.

5. Flush-mounted LED luminaire (1, 2, 3) according to any of the preceding claims, **characterized in that** the LED illuminant (15, 26) is in contact thermally with a heat sink (17, 27) integrated in the luminous element (22).

6. Flush-mounted LED luminaire (1, 2, 3) according to any of the preceding claims, **characterized in that** the device base (5) has an opening/locking system (9) for supporting the function performed by the 230 V switching apparatus (8).

## Revendications

1. Lampe à LED encastrée (1, 2, 3) destinée à un raccordement électrique et mécanique dans une boîte d'appareil à encastrer du commerce, comportant
- une plaque centrale (23) et un châssis de recouvrement (20),
- un socle d'appareil (5) qui comporte un convertisseur ayant une partie secteur, un circuit d'attaque de LED et un dispositif de commande/régulation destiné à celui-ci pour alimenter un moyen d'éclairage à LED (15, 26) comprenant une unité de raccordement destinée à des lignes du secteur à 230 V ainsi qu'un appareil de commutation à 230 V (8) comprenant un système d'actionnement d'appareil de commutation (7), et
- un élément d'éclairage central (22), dans lequel le moyen d'éclairage à LED (15, 26) est intégré à l'élément de d'éclairage (22),
- dans lequel le convertisseur protégé contre le fonctionnement à vide et les courts-circuits délivre un courant continu constant pour l'alimentation du moyen d'éclairage à LED, et
- l'élément d'éclairage (22) est conçu pour orienter la sortie de lumière de manière pivotante à l'intérieur de la plaque centrale (23).

2. Lampe à LED encastrée (1, 2, 3) selon la revendication 1, **caractérisée en ce que** l'élément d'éclairage (22) est en même temps un élément d'actionnement pour l'appareil de commutation à 230 V et l'appareil de commutation à 230 V (8) est soumis à une pression sur l'élément d'éclairage (22) de manière à ce que le moyen d'éclairage à LED (15, 26) soit activé/désactivé.

3. Lampe à LED encastrée (1, 2, 3) selon la revendication 1 ou 2, **caractérisée en ce que** l'appareil de commutation à 230 V (8) est réalisé sous la forme d'un commutateur d'activation/de désactivation.

4. Lampe à LED encastrée (1, 2, 3) selon la revendication 1 ou 2, **caractérisée en ce que** l'appareil de commutation à 230 V (8) est réalisé sous la forme de touches mécaniques parallèles.

5. Lampe à LED encastrée (1, 2, 3) selon l'une quelconque des revendications précédentes, **caractérisée en ce que** le moyen d'éclairage à LED (15, 26) est en contact thermique avec un corps de refroidissement (17, 27) intégré à l'élément d'éclairage (22).

6. Lampe à LED encastrée (1, 2, 3) selon l'une quelconque des revendications précédentes, **caractérisée en ce que** le socle d'appareil (5) comporte un système d'ouverture/de verrouillage (9) destiné à prendre en charge la fonction remplie par l'appareil de commutation à 230 V (8).
